# EUROPÄISCHE PATENTSCHRIFT

(11) **EP 0 811 439 B1**
(45) Veröffentlichungstag und Bekanntmachung des Hinweises auf die Patenterteilung: **16.08.2000**
(21) Anmeldenummer: 97108834.9
(22) Anmeldetag: 03.06.1997
(51) Int. Cl.: B21D 28/26

(54) **Vorrichtung zum Perforieren von Blechen**
Device for perforating metal sheets
Dispositif pour la perforation des tôles

(30) Priorität: 07.06.1996 DE 19622843
(43) Veröffentlichungstag der Anmeldung: 10.12.1997
(73) Patentinhaber: Schuler Pressen GmbH & Co. KG, 73033 Göppingen (DE)
(72) Erfinder: Czapka, Robert, 73054 Eislingen (DE); Bareis, Alfred, 73066 Uhingen (DE)

(56) Entgegenhaltungen:
- DE-A- 2 753 212
- DE-U- 9 419 403
- J. WALLER: "Production Practice" MECHANICAL WORLD & ENGINEERING RECORD, Bd. 144, November 1964, Seite 471 XP002052162

## Beschreibung

Die Erfindung betrifft eine Vorrichtung mit den Merkmalen nach dem Oberbegriff von Anspruch 1.

Perforierte Bleche werden in großem Umfang in zahlreichen Industriezweigen verwendet, nämlich als Siebe und Filter in der Nahrungsmittelindustrie, im Bergbau und in Kiesgruben, als Schutzabdeckungen bei Phonogeräten, Bau- und Werkzeugmaschinen, als Trennwände und Dekorationen, als Bauelemente in Haushaltgeräten, bei Büromöbeln, in Flugzeugen und im Industriebau.

Zum Perforieren von Blechen aus Stählen, NE-Metallen, oder Werkstoffkombinationen in Blechdicken zwischen 0,3 und 30 mm werden grundsätzlich zwei Arten von Pressen eingesetzt, und zwar Perforier-Breitpressen, um Bleche mit durchgehenden oder periodisch unterbrochenen Lochmustern aus Band- oder Tafelmaterial in Serie zu fertigen, und Streifenpressen, um Einzeltafeln, größere Blechformate und -Dicken mit individuellen Lochmustern herzustellen. (WT Werkstattstechnik, Band 79: 587 - 590; 1989, und Band 80: 77 - 79, 1990, Springer-Verlag Berlin Heidelberg)

Während sich bei einer Streifenpresse die Blechtafeln mit einem Aufspanntisch in zwei senkrecht zueinander stehenden Koordinaten relativ zum Perforierwerkzeug bewegen lassen, fördern bei einer Perforier-Breitpresse Vorschubwalzen die Blechtafeln oder -bänder zwischen einem Oberwerkzeug, in der Regel einer Vielzahl von Stempeln, und einem Unterwerkzeug, einer Matrize, schrittweise synchron zum Arbeitstakt der Presse in einer Vorschubrichtung hindurch.

Die Stempel der Perforier-Breitpresse sind in Reihen quer zur Vorschubrichtung angeordnet. Sie sind in einem Stempelhalter geführt. Ein Stößel der Presse schiebt sie durch eine Stempelführungsplatte hindurch und drückt sie durch das Blech in entsprechende Löcher der Matrize. Ein Abstreifer verhindert, daß das Blech beim Zurückziehen der Stempel an diesen hängen bleiben. Er ist starr oder wird phasenverschoben zum Stößel betätigt.

Es ist aus der DE-A1 41 35 787 bekannt, die Stempel einzeln anzusteuern und zu aktivieren, um das Lochmuster während eines Arbeitsvorgangs zu variieren. Dies wird mit einem Steuerschieber erreicht, der oberhalb der Stempel in Vorschubrichtung oder entgegengesetzt in den Kraftfluß zwischen dem Stößel und einzelner Stempel ein- oder ausgerückt wird. Ist der Steuerschieber eingerückt, ist der entsprechende Stempel aktiviert und stanzt ein Loch in das Blech; ist der Steuerschieber ausgerückt, ist der Kraftfluß zu dem entsprechenden Stempel unter-brochen und der Stempel führt einen Leerhub aus.

Mit der bekannten Einrichtung können zwar komplexe Lochbilder hergestellt werden, jedoch ist sie wegen der zahlreichen Steuerschieber und der zugehörigen Stellglieder sehr aufwendig.

Desweiteren ist aus der DE-U-94 19 403 (nächstliegender Stand der Technik) eine Perforiereinrichtung in einer Presse für bandförmiges Feinblech mit einer Vorschubeinrichtung zum schrittweisen Fördern eines Bleches durch die Perforierstufe bekannt. Das Blech wird während einer Rastphase mittels eines Werkzeugs aus Matrize und Stempel gelocht. Hierbei sind ein oder mehrere Steuerschieber vorgesehen, die jeweils in Vorschubrichtung des Bleches ein oder mehrere Stempelreihen überdecken können, die quer zur Vorschubrichtung des Bleches verschiebbar sind und so je nach Position den Kraftfluß zu einem oder mehreren Stempeln herstellen bzw. unterbrechen. Die Steuerschieber sind in Vorschubrichtung des Bleches zueinander versetzt und überlappend angeordnet voneinander unabhängig verschiebbar.

Der Erfindung liegt die Aufgabe zugrunde, mit einfachen Mitteln gängige Lochmuster in Serie herzustellen, die in Vorschubrichtung einen zu- und/oder abnehmenden lochfreien Bereich haben können, z.B. Kreise, Dreiecke, Trapeze usw..

Sie wird gemäß der Erfindung durch die Merkmale des Anspruchs 1 gelöst.

Bei dieser Vorrichtung gemaß Anspruch 1 kann z. B. ein Steuerschieber von einer Seite quer zur Vorschubrichtung schrittweise in den Kraftfluß geschoben werden, so daß nach jedem Vorschub ein oder mehrere Stempel zusätzlich aktiviert werden. Es entstehen so dreieckige oder trapezförmige Lochmuster. Ist der Steuerschieber kürzer als die zugehörige Stempelreihe und wird er schrittweise hin und her verschoben, lassen sich schlangenförmige Lochmuster erzeugen.

Vorteilhaft ist, daß mit einem einzigen Steuerschieber schon viele häufig gewünschte Lochmuster hergestellt werden können. Ferner können Stempel noch separat aktiviert werden, selbst wenn sie nur einen geringen Abstand voneinander haben, da der Steuerschieber in beliebig kleinen Schritten verstellt werden kann. Hierzu dient zweckmäßigerweise ein elektrischer oder hydraulischer Schrittmotor, der über Ritzel, Zahnriemen und eine Zahnstange, die am Steuerschieber befestigt ist, diesen antreibt.

In einfacher Weise wird der Schrittmotor am Stößel direkt montiert, so daß er die Bewegung des Stößels mitmacht und keine Relativbewegung zwischen dem Stößel und dem Schrittmotor zu berücksichtigen ist. Um aber Erschütterungen oder Schwingungen vom Schrittmotor fernzuhalten, ist es vorteilhaft diesen am Pressenkörper zu befestigen und die dadurch entstehende Relativbewegung beim Stößelhub durch eine Schiebehülse auszugleichen, die teleskopartig mit einer Antriebsspindel zusammenarbeitet.

Weitere Lochmuster, z. B. Kreise, Ellipsen, Parabeln usw., können mit mehreren Steuerschiebern hergestellt werden, die gemeinsam oder je nach Muster getrennt voneinander verstellt werden können. Sie werden zweckmäßigerweise in Vorschubrichtung versetzt zueinander und überlappend angeordnet. Ferner kann jedem Steuerschieber eine oder mehrere Stempelreihen gleicher oder unterschiedlicher Länge zugeordnet werden. Dabei können die Stirnpartien der Steuerschieber so ausgebildet sein, daß beim Verschieben zunächst nur ein Stempel einer Stempelreihe aktiviert wird.

Noch komplexere Lochmuster lassen sich durch die Verwendung von Stempeln unterschiedlicher Länge herstellen, wobei die Steuerschieber sich an mehreren übereinander liegenden Leisten abstützen, die gegeneinander in verschiedene Positionen verstellt werden können. Jeder Position ist eine Gesamtstärke in Hubrichtung vorgegeben, die auf die Stempellängen so abgestimmt ist, daß nur die Stempel aktiv sind, die lang genug sind, bei der gegebenen Gesamtstärke das Blech zu durchdringen.

In der Zeichnung ist ein Ausführungsbeispiel der Erfindung dargestellt.

Es zeigt:
- Fig. 1: einen Teilquerschnitt durch eine Vorrichtung in Form einer Perforier-Breitpresse,
- Fig. 2: einen Übersichtsquerschnitt des Antriebs zweier Steuerschieber,
- Fig. 3: einen schematischen Längsschnitt durch einen Steuerschieber mit mehreren Leisten und
- Fig. 4: eine vereinfachte Draufsicht zweier Steuerschieber und
- Fig. 5: Steuerschieber, die in Vorschubrichtung versetzt zueinander angeordnet sind.

Eine Perforier-Breitpresse enthält in der Regel folgende Baugruppen, nämlich eine Perforiervorrichtung 1, eine Vorschubvorrichtung 2, eine Trenn- und Ausklinkvorrichtung 3, eine Trennschere 4 und entsprechende, nicht näher dargestellte Antriebsvorrichtungen. Die Baugruppen sind in einem Pressenkörper 5 montiert.

Die Vorschubvorrichtung 2 umfaßt zwei Vorschubwalzenpaare 6, die jeweils vor und hinter der Perforiervorrichtung 1 im Pressenkörper 5 gelagert sind und zwischen denen ein Blech 39 schrittweise im Takt des Pressenhubs durch die Perforier-Breitpresse gefördert wird. Die Vorschubrichtung 7 und die Hubrichtung 16 sind mit Pfeilen gekennzeichnet.

Zur Perforiervorrichtung 1 gehört ein Pressentisch 8, auf dem eine Matrize 9 mittels Spannvorrichtungen 10 befestigt ist. Eine Lochplatte 11 bildet den oberen Teil der Matrize 9, über den das Blech 39 geführt wird. Die Lochplatte 11 und die Matrize 9 haben Löcher 12 und Bohrungen 13, in die Stempel 15 während des Perforiervorgangs eingreifen, indem sie aus dem Blech 39 entsprechende Blechscheiben ausstanzen.

Die Stempel 15 werden in einer Stempelhalteplatte 18 längsverschieblich gehalten.

Die Stempelführungsplatte 17 führt die Stempel 15 in Längsrichtung und sorgt gleichzeitig dafür, daß das Blech 39 beim Aufwärtshub nicht hängen bleibt. Sie kann starr sein oder wie dargestellt durch einen separaten Abstreiferantrieb 19 phasenverschoben zur Stößelbewegung bewegt werden.

Die Stempelhalteplatte 18 ist an einem Stößel 14 befestigt. Dieser wird von einem nicht näher dargestellten Exzenterantrieb angetrieben und führt taktmäßig eine Hubbewegung aus. Oberhalb der Stempel 15 ist ein Freiraum 22 im Stößel 14 vorgesehen, in den die Stempel 15 zurückweichen können, sofern sie nicht von einer Steuereinrichtung aktiviert werden.

Im vorliegenden Fall besteht die Steuereinrichtung aus Steuerschiebern 20, die quer zur Vorschubrichtung 7 in den Freiraum 22 verschoben werden und den Zwischenraum zwischen zu aktivierenden Stempeln 15 und dem Stößel 14 ausfüllen. Damit wird der Kraftfluß zwischen dem Stößel 14 und den Stempeln 15 hergestellt, so daß diese durch das Blech 39 dringen können.

Die Steuerschieber 20 sind in einer am Stößel 14 befestigten Schieberführung 21 geführt. Ein Schritt-/Servomotor 38 treibt sie über eine Schiebehülse 37, eine Antriebsspindel 36, Ritzel 35, 33, 31, 27, Zahnriemen 34 und 30 sowie über eine Hohlwelle 32, Welle 28 und Zahnstange 26 an. Der Schritt-/Servomotor 38 und die Schiebehülse 37 sind am Pressenkörper 5 montiert, während die übrigen Antriebsteile am Stößel 14 befestigt sind und mit diesem die Hubbewegung mitmachen. Die Relativbewegung zwischen dem Stößel 14 und dem Pressenkörper 5 gleicht die Schiebehülse 37 aus, die teleskopartig mit der Antriebsspindel 36 zusammenarbeitet.

Die Steuerschieber 20 können von einem Antrieb gemeinsam verstellt werden; zweckmäßigerweise werden sie jedoch von mehreren Antrieben unabhängig voneinander angetrieben.

Fig. 4 zeigt zusätzlich zu den Steuerschiebern 20 Steuerleisten 23, 24, die auf Raststufen 25 übereinanderliegen. Die Steuerleisten 23, 24 können gegeneinander verschoben werden und dabei verschiedene Rastpositionen einnehmen, in denen sie in Hubrichtung 16 eine unterschiedliche Gesamtstärke 40 haben. Somit können zwischen den Stempeln 15 und den Steuerschiebern 20 bzw. den Steuerleisten 23, 24 unterschiedliche Zwischenräume realisiert werden. In Verbindung mit unterschiedlich langen Stempeln 15 können komplexere Lochmuster hergestellt werden, z. B. können in der gezeigten Raststufe mit der größten Gesamtstärke 40 vom Steuerschieber 20 die kürzesten Stempel 15 angesteuert werden, während die längeren Stempel 15 unabhängig von der Position des Steuerschiebers 20 stets aktiviert sind. Werden die Steuerleisten 23, 24 in eine Position mit einer geringeren Gesamtstärke 40 verschoben, bleiben die kürzeren Stempel 15 unabhängig von der Position der Steuerschieber 20 inaktiv, während die längeren Stempel 15 von den Steuerschiebern 20 aktiviert werden.

Die Steuerschieber 20 nach Fig. 5 sind in Vorschubrichtung 7 versetzt zueinander angeordnet und überlappen sich um einen gewissen Betrag. Die Stempel 15 sind ebenfalls in versetzten Reihen angeordnet. So kann ein Steuerschieber 20 die Stempel 15 auf der einen Blechseite aktivieren, während der andere Steuerschieber 20 die Stempel 15 auf der anderen Blechseite aktiviert. Dabei kann die Anzahl der den jeweiligen Steuerschiebern 20 zugeordneten Stempel 15 gleich oder ungleich sein und symmetrisch oder asymmetrisch aufgeteilt sein.

Einem Steuerschieber 20 können auch mehrere Reihen Stempel 15 zugeordnet sein. Indem man eine Stirnkante 41 entsprechend gestaltet, z. B. anschrägt, können in Verstellrichtung der Steuerschieber 20 ein oder mehrere Stempel 15 der einen Reihe vor den Stempeln 15 einer anderen Reihe aktiviert werden.

## Patentansprüche

1. Vorrichtung zum Perforieren von Blechen (39) mit:
einem Pressentisch (8), auf dem eine Matrize (9) montiert ist, die eine oder mehrere Reihen Löcher (12) hat und über die ein Blech (39) mittels einer Vorschubvorrichtung (2) schrittweise förderbar ist,
einem Stößel (14),
einem oder mehreren Stempeln (15),
wobei während einer Rastphase des Bleches (39) der Stößel (14) den oder die Stempel (15), die in einer Stempelhalteplatte (18) längsverschieblich gehalten und in einer Stempelführungsplatte (17) geführt sind, durch das Blech (39) in die Löcher (12) der Matrize (9), preßt und
Steuerschiebern (20), die in den Kraftfluß zwischen dem Stößel (14) und dem Stempel (15) ein- und ausrückbar sind, die unabhängig voneinander mehrere Stempelreihen überdeckend in Vorschubrichtung (7) versetzt und überlappend angeordnet sind und die im eingerückten Zustand die Preßkraft vom Stößel (14) auf die Stempel (15) übertragen, während im ausgerückten Zustand der Kraftfluß unter-brochen ist,
wobei die Steuerschieber (20) in Vorschubrichtung (7) des Bleches (3) ein oder mehrere Stempelreihen überdecken können und quer zur Vorschubrichtung (7) des Bleches (3) verschiebbar sind, **dadurch gekennzeichnet**, daß die Steuerschieber (20) sich an mehreren Steuerleisten (23, 24) abstützen, die gegeneinander in verschiedene Positionen verstellt werden können, wobei jeder Position eine vorgegebene Gesamtstärke (40) in Hubrichtung (16) zugeordnet ist, und daß die Stempel (15) unterschiedliche Längen aufweisen, so daß nur die Stempel (15) wirksam sind, deren Länge zusammen mit der Gesamtstärke (40) der Steuerleisten (23, 24) bzw der Steuerschieber (20) ausreichen, das Blech (39) zu durchdringen.

2. Vorrichtung nach Anspruch 1, **dadurch gekennzeichnet**, daß jeder Steuerschieber (20) von einem Schritt-/Servomotor (38) über die Ritzel (27, 29, 31, 33, 35), Zahnriemen (30, 34) und eine Zahnstange (26) angetrieben wird, die am Steuerschieber (20) befestigt oder angeformt ist.

3. Vorrichtung nach Anspruch 2, **dadurch gekennzeichnet**, daß der Schritt-/Servomotor (38) am Stößel (14) befestigt ist.

4. Vorrichtung nach Anspruch 2, **dadurch gekennzeichnet**, daß der Schritt/Servomotor (38) an einem feststehenden Teil der Vorrichtung angebracht ist und eine Schiebehülse (37) und eine Antriebsspindel (36) vorgesehen ist, um die Relativbewegung zwischen Stößel (14) und dem feststehenden Teil auszugleichen.

5. Vorrichtung nach Anspruch 1, **dadurch gekennzeichnet**, daß die Stirnkanten (41) der Steuerschieber (20) so geformt sind, daß von den in parallelen Reihen angeordneten Stempeln (15) ungleich viele aktiviert werden.

## Claims

1. Device for perforating metal sheets (39) with a press table (8) on which is mounted a die (9), which has one or more rows of holes (12) and over which a metal sheet (39) can be conveyed in steps by means of a feed device (2), with a ram (14), and with one or more punches (15), the ram (14) pressing the punch or punches (15), which are held in a longitudinally displaceable manner in a punch-holding plate (18) and are guided in a punch-guiding plate (17), through the metal sheet (39) into the holes (12) in the die (9) during a rest phase of the metal sheet (39), and with control slides (20) which can be moved into and out of the flow of force between the ram (14) and the punch (15), are arranged offset independently of one another in the feed direction (7), covering a plurality of rows of punches, and in an overlapping manner and which, when moved in, transmit the pressing force from the ram (14) to the punches (15), while the flow of force is interrupted when they are moved out, the control slides (20) being able to cover one or more rows of punches in the feed direction (7) of the metal sheet (3) and being displaceable transversely to the feed direction (7) of the metal sheet (3), characterized in that the control slides (20) are supported on a plurality of control bars (23, 24) which can be moved into various positions relative to one another, each position being assigned a predetermined total thickness (40) in the stroke direction (16), and in that the punches (15) are of different lengths, with the result that only those punches (15) take effect whose length is sufficient, together with the total thickness (40) of the control bars (23, 24) and the control slides (20), to penetrate the metal sheet (39).

2. Device according to Claim 1, characterized in that each control slide (20) is driven by a stepper/servomotor (38) via the pinions (27, 29, 31, 33, 35), toothed belts (30, 34) and a rack (26) which is secured or formed on the control slide (20).

3. Device according to Claim 2, characterized in that the stepper/servomotor (38) is secured on the ram (14).

4. Device according to Claim 2, characterized in that the stepper/servomotor (38) is attached to a fixed part of the device, and a sliding sleeve (37) and a drive spindle (36) are provided to compensate for the relative motion between the ram (14) and the fixed part.

5. Device according to Claim 1, characterized in that the front edges (41) of the control slides (20) are shaped in such a way that unequal numbers of the punches (15) arranged in parallel rows are activated.

## Revendications

1. Dispositif pour la perforation de tôles (39) comportant un plateau (8) sur lequel est montée une matrice (9), présentant un ou plusieurs rangs de trous (12) par-dessus lesquels une tôle (39) peut être déplacée au moyen d'un dispositif d'avance (2), un coulisseau (14) et un ou plusieurs poinçons (15),
dans lequel, pendant une phase d'arrêt de la tôle (39), le coulisseau (14) presse le ou les poinçons (15), maintenus de façon à être mobiles longitudinalement dans une platine de poinçonnage (18) et montés sur une plaque de guidage (17), à travers la tôle (39) dans les trous (12) de la matrice (9) et, des coulisses de commande (20), pouvant s'engrener et se désengrener dans le flux de forces entre le coulisseau (14) et le poinçon (15), sont disposées de façon à recouvrir, indépendamment les unes des autres, plusieurs rangs de poinçons en se déplaçant dans la direction d'avance et en se chevauchant et qui, dans l'état engrené, transmettent la force de compression du coulisseau (14) au poinçon (15), tandis que le flux de forces est interrompu dans l'état désengrené,
dans lequel les coulisses de commande (20) peuvent recouvrir un ou plusieurs rangs de poinçons dans le sens d'avance (7) de la tôle (3) et sont mobiles obliquement par rapport à la direction d'avance (7), **caractérisé en ce que** les coulisses de commande (20) s'appuient sur plusieurs barres de commande (23, 24) pouvant être réglées dans différentes positions les unes par rapport aux autres, une épaisseur totale prédéfinie (40) dans le sens de la course (16) étant affectée à chaque position, et en ce que les poinçons (15) présentent des longueurs différentes, de sorte que les seuls poinçons (15) actifs soient ceux dont les longueurs ajoutées à l'épaisseur totale (40) des barres de commande (23, 24) ou des coulisses de commande (20) sont suffisantes pour perforer la tôle (39).

2. Dispositif selon la revendication 1, **caractérisé en ce que** chaque coulisse de commande (20) est entraînée par un servomoteur pas à pas (38) par l'intermédiaire des pignons (27, 29, 31, 33, 35), de courroies dentées (30, 34) et d'une crémaillère (26) fixée à la coulisse de commande (20) ou en faisant partie.

3. Dispositif selon la revendication 2, **caractérisé en ce que** le servomoteur pas à pas (38) est fixé au coulisseau (14).

4. Dispositif selon la revendication 2, **caractérisé en ce que** le servomoteur pas à pas (38) est monté sur une partie fixe du dispositif, un manchon coulissant (37) et un arbre moteur (36) étant prévus pour compenser le mouvement relatif entre le coulisseau (14) et la partie fixe.

5. Dispositif selon la revendication 1, **caractérisé en ce que** les arêtes frontales (41) des coulisses de commande (20) sont conçues de façon à ce que beaucoup d'entre elles, en nombre inégal, sont activées par les poinçons (15) disposés en rangs parallèles.
